# EUROPÄISCHE PATENTSCHRIFT

(11) **EP 2 002 086 B1**
(45) Veröffentlichungstag und Bekanntmachung des Hinweises auf die Patenterteilung: **05.05.2010**
(21) Anmeldenummer: 07702822.3
(22) Anmeldetag: 17.01.2007
(51) Int. Cl.: F01D 15/06

(54) **DRUCKLUFTMOTOR FÜR DREHANGETRIEBENE WERKZEUGE**
COMPRESSED-AIR MOTOR FOR ROTATIONALLY DRIVEN TOOLS
MOTEUR A AIR COMPRIME POUR OUTILS ENTRAINES EN ROTATION

(30) Priorität: 05.04.2006 DE 202006005899 U
(43) Veröffentlichungstag der Anmeldung: 17.12.2008
(73) Patentinhaber: SCHMID & WEZEL GmbH & Co., 75433 Maulbronn (DE)
(72) Erfinder: SITZLER, Jan, 76703 Kraichtal (DE)
(74) Vertreter: Dreiss, Uwe
(86) Internationale Anmeldenummer: PCT/EP2007/000367
(87) Internationale Veröffentlichungsnummer: WO 2007/112795

(56) Entgegenhaltungen:
- US-A1- 3 578 872
- US-A1- 4 776 752

## Beschreibung

Die Erfindung betrifft einen Druckluftmotor für drehangetriebene Werkzeuge, zum Beispiel Schleifgeräte mit einem Regler zur Drehzahlbegrenzung nach dem Oberbegriff des Schutzanspruches 1. Ein solcher Druckluftmotor ist aus der US 3 578 872 A1 bekannt. Als Druckluftmotoren kommen Turbinen, Lamellenmotoren und Zahnradmotoren in Betracht. Druckluftantriebe mit einem Regler sind zum Beispiel aus der DE 43 20 532 C1 und der DE 44 28 039 C1 bekannt.

Die der Erfindung zugrunde liegende Aufgabe besteht darin, bei einem solchen Motor einen Regler zu schaffen, der zuverlässig eine Drehzahlbegrenzung auf einen bestimmten Wert möglich macht.

Die Lösung dieser Aufgabe erfolgt erfindungsgemäß durch die Merkmale nach dem Kennzeichen des Schutzanspruches 1. Vorteilhafte Weiterbildungen sind in den Unteransprüchen definiert.

Ein Ausführungsbeispiel der Erfindung wird im Folgenden anhand der beigefügten Zeichnungen näher beschrieben. Es stellen dar:
- Figur 1: einen Querschnitt durch ein Ausführungsbeispiel;
- Figur 2: den rechten Teil in Figur 1 in vergrößerter Darstellung;
- Figur 2a: den elastischen Ring 15 mit den unmittelbar umgebenden Bauteilen in einer Stellung, in der er die Öffnungen 18 verschließt;
- Figuren 3(a) bis (g): die Hälften 51 und 52 des Turbinenrades 50, die Lagerplatte 3, die Luftleitplatte 13, die Lochplatten 11 und 12 sowie den Regler 10, jeweils in perspektivischer Darstellung;
- Figur 4: einen Schnitt in Richtung der Pfeile IV-IV in Figur 2.

Figur 1 zeigt ein mit einem Druckluftmotor gemäß der Erfindung betriebenes Schleifgerät, das in der Realität etwa die 1,3- bis 1,5-fache Größe wie in der Zeichnung aufweist und von der Person, die damit arbeitet, in der Hand gehalten wird. Es kommen aber auch eine Werkzeugspindel beziehungsweise ein Roboterwerkzeug in Betracht.

Das Schleifgerät weist zwei miteinander verschraubte Gehäuseteile 1 und 2 auf. Am rechten Ende ist auf das Gehäuseteil 1 ein Deckel 9 aufgeschraubt. Zwischen die Gehäuseteile 1 und 2 ist eine Lagerplatte 3 (vgl. Figur 3[c]) eingespannt, die entlang ihres Umfanges mit Öffnungen 4 versehen ist. In ihrem Inneren hält die Lagerplatte 3 ein Kugellager 5, in dem die Spindel 6 drehbar gelagert ist. Am linken Ende trägt die Spindel 6 eine Aufnahme 100, in die zum Beispiel ein Schleifwerkzeug eingespannt werden kann.

Mit der Spindel 6 mittels eines Gewindes 7 fest verschraubt ist ein Regler 10 (Figur 3[g]), gebildet durch eine erste Platte 11, eine zweite Platte 12 (Figur 3[e]) und eine Luftleitplatte 13 (Figur 3[d]). Die Platte 12 weist eine Nabe 14 auf. Auf der Nabe 14 sitzt ein elastischer und im Querschnitt kreisförmiger Ring 15, im Prinzip ein O-Ring, der das eigentliche Regelungselement bildet. Im Anschluss an die Nabe 14 weist die Platte 12 einen Flansch 16 auf, der entlang eines Kreises mit Öffnungen 17 versehen ist. Die Anordnung ist derart, dass ein durch die Öffnungen 17 in den Raum 25 eintretender Druckluftstrom auf den Ring 15 gerichtet ist und in der gezeigten Stellung durch diesen nach oben abgelenkt wird.

Die Platte 11 weist Öffnungen 18 auf (vergleiche Figur 3[e]), die ebenfalls auf einer Kreislinie liegen, deren Radius jedoch etwas größer ist als der Radius, auf dem die Öffnungen 17 liegen. Die Löcher 18 sind zum Teil in den Boden 19 dieser topfartig ausgebildeten Platte 11 und zum Teil im Rand 20 der Platte 20 vorgesehen. Zwischen dem Boden 19 und dem Rand 20 der topfartig ausgebildeten ersten Platte 11 und dem Flansch 16 der zweiten Platte 12 andererseits befindet sich ein Raum 25. Ein durch die Öffnungen 17 in den Raum 25 eintretender Luftstrom kann also, sofern der Ring 15 die gezeigte Stellung einnimmt, an diesem vorbei von den Öffnungen 17 zu den Öffnungen 18 hindurchfließen. Durch die Öffnungen 18 in der Platte 11 tritt dann der Luftstrom in eine Kammer 26 in der Luftleitplatte 13 (vergleiche Figur 3[d]) ein. Über drei entlang des Umfangs verteilte radiale Kanäle 27 fließt dann der Luftstrom über Öffnungen 28 in die Bohrung 30, die axial in der Spindel 6 vorgesehen ist.

Vorstehend wurde der Weg des Luftstroms von den Öffnungen 17 in die Bohrung 30 beschrieben. Zu den Öffnungen 17 gelangt der Luftstrom über den zentralen Lufteintrittskanal 40 im Gehäuseteil 1 und eine sich konisch erweiternde Kammer 35, die zwischen der ebenfalls konischen Trennhülse 41 und dem Regler 10 ausgebildet ist. Die Trennhülse 41 ist zwischen Gehäuseteil 1 und Lagerplatte 3 eingespannt.

Aus der Bohrung 30 in der Spindel 6 tritt der Luftstrom durch die Bohrung 45 in vier Düsen 85, 86, 87 und 88 ein, die zwischen den vier Luftleitschaufeln 81, 82, 83 und 84 ausgebildet sind. Um dies zu erreichen, sind je zwei Luftleitschaufeln an einer der beiden spiegelbildlich ausgebildeten Hälften 51, 52 (vergleiche Figur 3[a] und [b]) des Turbinenrades 50 vorgesehen. Die Hälften 51, 52 werden um 90° versetzt ineinander gefügt und durch Anziehen der mit dem Gewinde 7 versehenen Platte 11 am Ende der Spindel 6 zusammengehalten (siehe Figur 2). Die Düsen 85, 86, 87 und 88 verlaufen in einer senkrecht zur Spindel 6 liegenden Ebene. Der Luftstrom tritt tangential zur Kreisform der Turbinenräder aus den Düsen aus und treibt damit durch Rückstoß die Spindel 6 und mit ihr ein von ihr aufgenommenes Werkzeug an.

Fließt der Luftstrom von der Kammer 35 über die Öffnungen 17, die Kammern 25, die Öffnungen 18, die Kammern 26, die Kanäle 27 und die Öffnungen 28 in die Bohrung 30, so erfolgt eine drehzahlabhängige Regelung dadurch, dass sich der elastische Ring 15 infolge der auf ihn wirkenden Fliehkraft und der Abstützung an den Öffnungen 18 und dem Rand 20 abplattet und dabei eine ovale Form mit horizontaler Lage der längeren Achse annimmt. Derart verschließt der Ring 15 mit zunehmender Drehzahl die Öffnungen 18 (vgl. Figur 2a). Die möglichen Zwischenstellungen hängen von der Drehzahl und damit der Fliehkraft ab. Auf diese Weise stellt sich eine bestimmte Drehzahl ein, die geringer als die maximal erreichbare ist. Fällt die Drehzahl ab, gibt der Ring 15 die Löcher 18 wieder frei.

Der Rückfluss der Luft erfolgt über den Raum 60, der sich zwischen den Turbinenrädern 51, 52 und dem Gehäuseteil 2 ergibt, ferner über die Öffnungen 4 in der Lagerplatte 3 und den ringförmigen Raum 61 zwischen Trennhülse 41 und dem Gehäuseteil 1. Von dort fließt der Luftstrom durch die Auslasskanäle 70 im Gehäuseteil 1 und den Durchlass 71 zwischen Deckel 9 und dem stutzenartigen Ende des Gehäuses 1.

Auf diese Weise wird eine zuverlässige und einfache Drehzahlbegrenzung, zum Beispiel auf etwa 45.000 U/min im Bereich optimaler Ausnutzung der im Luftstrom enthaltenen Energie erreicht. Sie hängt insbesondere von den Dimensionen der Öffnungen 17, 18 der Größe des Ringes 15 und seiner Elastizität ab. Üblicherweise beträgt der Druck, der an industriellen Arbeitsplätzen, wo derartige Geräte eingesetzt werden, bereit steht und mit dem derartige Schleifgeräte betrieben werden, ca. 6 - 7 bar.

## Patentansprüche

1. Druckluftmotor für ein drehangetriebenes Werkzeug, beispielsweise ein Schleifgerät, bei dem die Druckluft eine Spindel, die an ihrem Ende eine Aufnahme für ein Werkzeug trägt, in Drehrichtung antreibt, und der ein unter dem Einfluss der Fliehkraft seine Form und/oder seine Lage veränderndes Regelungselement aufweist, das durch einen elastischen Ring (15) gebildet wird, der in Strömungsrichtung der Druckluft vor Öffnungen (18) angeordnet ist, die auf einer Lochplatte (11) entlang einer Kreislinie angeordnet sind und der durch die Fliehkraft so verformt wird, dass er die Öffnungen (18) in Abhängigkeit von der Drehzahl mehr oder weniger abdeckt beziehungsweise freigibt, wobei er die Öffnungen (18) bei zunehmender Drehzahl zunehmend verschließt, **dadurch gekennzeichnet, dass** der Ring (15) in einer Kammer (25) angeordnet ist, in die die Druckluft über weitere Öffnungen (17) in einer weiteren Lochplatte (12) zuströmt und aus der sie durch die erstgenannten Öffnungen (18) abströmt, wobei diese weiteren Öffnungen (17) entlang einer Kreislinie angeordnet sind, deren Radius geringer ist als der Radius der Kreislinie, entlang der die erstgenannten Löcher (18) angeordnet sind, und der Ring (15) in nicht verformter Lage einen Durchlass zwischen den weiteren Öffnungen (17) und den erstgenannten Öffnungen (18) freigibt.

2. Druckluftmotor nach Anspruch 1, **dadurch gekennzeichnet, dass** die erstgenannte Lochplatte (11) und die zweitgenannte Lochplatte (12) sich im Wesentlichen senkrecht zur Drehachse der Spindel (6) erstrecken und zwischen sich die Kammer (25) bilden.

3. Druckluftmotor nach einem der Ansprüche 1 oder 2, **dadurch gekennzeichnet, dass** die Öffnungen (17), über die die Druckluft in die Kammer (25) zuströmt, auf den Ring (15) gerichtet sind.

4. Druckluftmotor nach einem der Ansprüche 1 bis 3, **dadurch gekennzeichnet, dass** die Druckluft aus den erstgenannten Öffnungen (18) in das Innere einer Luftleitplatte (13) übertritt, aus der sie durch eine Bohrung (28) gelangt, die in der Spindel (6) einen Kanal (30) bildet, aus dem sie in das die Düsen (85 - 88) aufweisende Turbinenrad (50) eintritt.

5. Druckluftmotor nach einem der Ansprüche 1 - 4, **dadurch gekennzeichnet, dass** der Regler (10), bestehend aus den beiden mit Öffnungen (17, 18) versehenen Lochplatten (11, 12) und der Luftleitplatte (13) fest mit der Spindel (6) verbunden ist.

6. Druckluftmotor nach einem der Ansprüche 1 - 5, **dadurch gekennzeichnet, dass** die Düsen (85, 86, 87, 88) durch Luftleitschaufeln (81, 82, 83, 84) gebildet werden, die auf mindestens einer Hälfte (51, 52) eines Turbinenrades (51, 52) angeordnet sind und dass das Turbinenrad (50) mit der Spindel (6) mitdreht.

7. Druckluftmotor nach einem der Ansprüche 1 - 6, **dadurch gekennzeichnet, dass** die Zuführung der Druckluft zu dem Regler (10) durch eine im Wesentlichen konische, sich in Strömungsrichtung erweiternde Trennhülse (41) erfolgt, die den Regler (10) umgibt, und dass der Kanal zum Rückfluss der Druckluft nach Austritt aus den Düsen (85, 86, 87, 88) durch den Raum (61) zwischen Trennhülse (41) und Gehäuse (1) erfolgt.

8. Druckluftmotor nach einem der Ansprüche 1 - 7, **dadurch gekennzeichnet, dass** die Spindel (6) in dem Gehäuse (1, 2) in einem Lager (5) gelagert ist, das von einer Lagerplatte (3) gehalten wird, wobei das die Düsen (85, 86, 87, 88) aufweisende Turbinenrad (50) auf einer Seite der Lagerplatte (3) und der mit der Spindel (6) mitdrehende Regler (10) auf der anderen Seite der Lagerplatte (3) angeordnet sind, und dass die Lagerplatte (3) Öffnungen (4) zum Durchtritt der rückfließenden Druckluft aufweist.

9. Druckluftmotor nach Anspruch 8, **dadurch gekennzeichnet, dass** das Turbinenrad (50) durch zwei Hälften gebildet wird, die je mit zwei Luftleitschaufeln (81, 82; 83, 84) versehen sind, die beim Zusammenfügen miteinander die Düsen (85, 86, 87, 88) bilden.

10. Druckluftmotor nach einem der Ansprüche 1 - 8, **dadurch gekennzeichnet, dass** die Düsen (85, 86, 87, 88) durch Luftleitschaufeln (80 - 83) gebildet werden, die zwischen zwei Hälften (51, 52) des Turbinenrades (50) angeordnet sind.

11. Druckluftmotor nach Anspruch 10, **dadurch gekennzeichnet, dass** die beiden Hälften (51, 52) des Turbinenrades (50) an ihren die Luftleitschaufeln (81, 82, 83, 84) tragenden Seiten spiegelbildlich ausgebildet sind.

## Claims

1. Compressed-air motor for a rotationally driven tool, for example a grinder, in which the compressed air drives a spindle, which carries a receptacle for a tool at its end, in the direction of rotation, and which has a control element which changes its shape and/or its position under the influence of the centrifugal force and which is formed by a resilient ring (15) which is arranged, in the direction of flow of the compressed air, before openings (18) which are arranged on a perforated plate (11) along a circular line and which is deformed by the centrifugal force so that it more or less covers or opens the openings (18) as a function of the speed, said ring increasingly closing the openings (18) with increasing speed, **characterized in that** the ring (15) is arranged in a chamber (25) into which the compressed air flows via further openings (17) in a further perforated plate (12) and out of which it flows through the first-mentioned openings (18), these further openings (17) being arranged along a circular line whose radius is smaller than the radius of the circular line along which the first-mentioned holes (18) are arranged, and, in the undeformed position, the ring (15) opens a passage between the further openings (17) and the first-mentioned openings (18).

2. Compressed-air motor according to Claim 1, **characterized in that** the first-mentioned perforated plate (11) and the second-mentioned perforated plate (12) extend substantially perpendicularly to the axis of rotation of the spindle (6) and between them form the chamber (25).

3. Compressed-air motor according to either of Claims 1 or 2, **characterized in that** the openings (17) via which the compressed air flows into the chamber (25) are directed onto the ring (15).

4. Compressed-air motor according to any of Claims 1 to 3, **characterized in that** the compressed air passes from the first-mentioned openings (18) into the interior of an air guide plate (13), from which it passes through a bore (28) which forms a channel (30) in the spindle (6) from which channel said compressed air enters the turbine wheel (50) having the nozzles (85-88).

5. Compressed-air motor according to any of Claims 1-4, **characterized in that** the controller (10) consisting of the two perforated plates (11, 12) provided with openings (17, 18) and the air guide plate (13), is connected firmly to the spindle (6).

6. Compressed-air motor according to any of Claims 1-5, **characterized in that** the nozzles (85, 86, 87, 88) are formed by air guide paddles (81, 82, 83, 84) which are arranged on at least one half (51, 52) of a turbine wheel (51, 52), and **in that** the turbine wheel (50) rotates together with the spindle (6).

7. Compressed-air motor according to any of Claims 1-6, **characterized in that** the supply of compressed air to the controller (10) takes place through a substantially conical separating sleeve (41) which widens in direction of flow and surrounds the controller (10), and **in that** the channel for the return flow of the compressed air after emergence from the nozzles (85, 86, 87, 88) passes through the space (61) between separating sleeve (41) and housing (1).

8. Compressed-air motor according to any of Claims 1-7, **characterized in that** the spindle (6) is mounted in the housing (1, 2) in a bearing (5) which is held by a bearing plate (3), the turbine wheel (50) having the nozzles (86, 86, 87, 88) being arranged on one side of the bearing plate (3) and the controller (10) rotating together with the spindle (6) being arranged on the other side of the bearing plate (3), and **in that** the bearing plate (3) has openings (4) for the passage of the compressed air flowing back.

9. Compressed-air motor according to Claim 8, **characterized in that** the turbine wheel (50) is formed by two halves which are each provided with two air guide paddles (81, 82; 83, 84) which, when joined together, form the nozzles (85, 86, 87, 88).

10. Compressed-air motor according to any of Claims 1-8, **characterized in that** the nozzles (85, 86, 87, 88) are formed by air guide paddles (80-83) which are arranged between two halves (51, 52) of the turbine wheel (50).

11. Compressed-air motor according to Claim 10, **characterized in that** the two halves (51, 52) of the turbine wheel (50) are formed as mirror images on their sides carrying the air guide paddles (81, 82, 83, 84).

## Revendications

1. Moteur à air comprimé pour un outil entraîné en rotation, tel qu'une meuleuse, dans lequel l'air comprimé actionne dans le sens de rotation une broche qui porte, au niveau de son extrémité, un logement pour un outil, et qui comporte un élément de réglage, dont la forme et/ou la position varient sous l'effet de la force centrifuge et qui est formé par une bague (15) élastique, qui est disposée, par référence au sens de circulation de l'air comprimé, devant des orifices (18) disposés le long d'une ligne circulaire sur une plaque perforée (11), et qui est déformée sous l'effet de la force centrifuge, de telle sorte que, en fonction de la vitesse de rotation, elle masque plus ou moins ou libère les orifices (18), sachant qu'elle obture les orifices (18) au fur et à mesure de l'accroissement de la vitesse de rotation, **caractérisé en ce que** la bague (15) est disposée dans une chambre (25), dans laquelle l'air comprimé afflue par l'intermédiaire d'autres orifices (17) ménagés dans une autre plaque perforée (12) et de laquelle l'air comprimé sort à travers les orifices (18) cités en premier, les autres orifices (17) étant disposés le long d'une ligne circulaire, dont le rayon est inférieur au rayon de la ligne circulaire le long de laquelle sont disposés les orifices (18) cités en premier, et la bague (15), dans la position non déformée, libère un passage entre les autres orifices (17) et les orifices (18) cités en premier.

2. Moteur à air comprimé selon la revendication 1, **caractérisé en ce que** la plaque perforée (11) citée en premier et la plaque perforée (12) citée en second sont orientées sensiblement perpendiculairement à l'axe de rotation de la broche (6) et forment entre elles la chambre (25).

3. Moteur à air comprimé selon la revendication 1 ou 2, **caractérisé en ce que** les orifices (17), par lesquels l'air comprimé afflue dans la chambre (25), sont dirigés vers la bague (15).

4. Moteur à air comprimé selon l'une quelconque des revendications 1 à 3, **caractérisé en ce que** l'air comprimé en sortant des orifices (18) cités en premier entre à l'intérieur d'une plaque de guidage d'air (13), de laquelle l'air comprimé sort en passant à travers une forure (28), qui forme dans la broche (6) un conduit (30) à partir duquel l'air comprimé pénètre dans la roue de turbine (50) munie des buses (85 - 88).

5. Moteur à air comprimé selon l'une quelconque des revendications 1 à 4, **caractérisé en ce que** le régulateur (10), formé par les deux plaques perforées (11, 12), munies des orifices (17, 18), et la plaque de guidage d'air (13), est assemblé de manière fixe à la broche (6).

6. Moteur à air comprimé selon l'une quelconque des revendications 1 à 5, **caractérisé en ce que** les buses (85, 86, 87, 88) sont formées par des ailettes directrices (81, 82, 83, 84), qui sont disposées sur au moins une moitié (51, 52) d'une roue de turbine (51, 52), et **en ce que** la roue de turbine (50) tourne conjointement avec la broche (6).

7. Moteur à air comprimé selon l'une quelconque des revendications 1 à 6, **caractérisé en ce que** l'air comprimé est acheminé vers le régulateur (10) par l'intermédiaire d'un manchon de séparation (41) sensiblement conique, s'élargissant dans la direction du flux et entourant le régulateur (10), et **en ce que** le conduit pour le reflux de l'air comprimé après la sortie hors de buses (85, 86, 87, 88) passe à travers l'espace (61) entre le manchon de séparation (41) et le carter (1).

8. Moteur à air comprimé selon l'une quelconque des revendications 1 à 7, **caractérisé en ce que** la broche (6) est montée dans le carter (1,2) dans un palier (5), qui est maintenu par une plaque de support (3), sachant que la roue de turbine (50), munie des buses (85, 86, 87, 88), est montée sur un côté de la plaque de support (3), et le régulateur (10), tournant conjointement avec la broche (6), est monté sur l'autre côté de la plaque de support (3), et **en ce que** la plaque de support (3) comporte des orifices (4) pour le passage de l'air comprimé renvoyé.

9. Moteur à air comprimé selon la revendication 8, **caractérisé en ce que** la roue de turbine (50) est formée de deux moitiés, qui sont munies chacune de deux ailettes directrices (81, 82 ; 83, 84) qui, lorsqu'elles sont jointes les unes aux autres, forment les buses (85, 86, 87, 88).

10. Moteur à air comprimé selon l'une quelconque des revendications 1 à 8, **caractérisé en ce que** les buses (85, 86, 87, 88) sont formées par des ailettes directrices (80 - 83), qui sont disposées entre deux moitiés (51, 52) de la roue de turbine (50).

11. Moteur à air comprimé selon la revendication 10, **caractérisé en ce que** les deux moitiés (51, 52) de la roue de turbine (50) sont réalisées symétriquement sur leurs côtés portant les ailettes directrices (81, 82, 83, 84).
